# EUROPÄISCHE PATENTSCHRIFT

(11) **EP 0 320 731 B1**
(45) Veröffentlichungstag und Bekanntmachung des Hinweises auf die Patenterteilung: **23.06.1993**
(21) Anmeldenummer: 88120229.5
(22) Anmeldetag: 03.12.1988
(51) Int. Cl.: B44B 5/02

(54) **Prägeautomat für Ring-Kern-Münzen**
Automatic embossing machine for ring-core coins
Machine d'emboutissage automatique pour des pièces anneau-noyau

(30) Priorität: 17.12.1987 DE 3742745
(43) Veröffentlichungstag der Anmeldung: 21.06.1989
(73) Patentinhaber: L. SCHULER GmbH, D-73012 Göppingen (DE)
(72) Erfinder: Jarosch, Berthold, D-7344 Gingen (DE); Henssler, Walter, D-7341 Mühlhausen (DE); Philipp, Karl-Heinz, D-7320 Göppingen (DE); Vasel, Gerd, D-7324 Rechberghausen (DE)

(56) Entgegenhaltungen:
- EP-A- 0 080 437
- EP-A- 0 280 615
- DE-A- 1 777 351
- GB-A- 2 172 829

## Beschreibung

Die Erfindung betrifft einen Prägeautomaten der im Oberbegriff des Anspruchs 1 angegebenen Art.

Prägeautomaten (eigene Ausführung), siehe z.B GB-A-2 172 829 weisen einen Drehantrieb für eine schrittweise Drehbewegung des Revolvertellers auf. Der Revolverteller dient der Übernahme von Ronden aus einem Vereinzelungsschacht und dem Transport dieser Ronden in die Prägestation. Hierfür ist der Revolverteller mit umfangsmäßig angeordneten Aufnahmetaschen bestückt, in die Ronden einzeln aus dem Vereinzelungsschacht bei Bewegung eines Vereinzelungsschiebers abgeführt werden. Der Vereinzelungsschacht wird über einen Rondenkanal aus einer Dosiereinrichtung gefüllt. In den Rondenkanal ist eine Rondenkontrolleinrichtung zum Ausstoß von Ausschußronden eingebracht.

In den Währungen verschiedener Staaten werden Münzen als Zahlungsmittel verwendet, die aus zwei Teilen, einem Ring oder Außenteil und einem Kern bestehen, die dann auch unterschiedliche Materialien aufweisen, siehe z.B EP-A-0 080 437.

Aufgabe der Erfindung ist es, die getrennt voneinander angelieferten Ringe und Kerne in dem Revolverteller zu vereinen, der die so gebildeten Zweiteilronden der Prägestation zuführt.

Diese Aufgabe ist gelöst durch die im Kennzeichen des Anspruchs 1 angegebenen Merkmale. Die Merkmale der weiteren Ansprüche stellen bevorzugte Ausführungen dar.

Hierbei ist von Vorteil, daß nicht nur der manuelle und der maschinelle Aufwand wesentlich verringert werden konnte, da u.a. auf eine Vorprägepresse und auf die Mittel zur Zufuhr zu dieser gänzlich verzichtet werden konnte, es konnte auch auf bisher bereits genutzte Mittel zurückgegriffen werden. Weiterhin bedeutsam ist, daß ein so ausgerüsteter Prägeautomat zur Universal-Maschine wird, so daß einerseits Ring-Kern-Münzen herstellbar sind. Andererseits kann der Prägeautomat bei Stillegung der einen oder der anderen, aus Dosiereinrichtung, Rondenkanal und Vereinzelungsschacht bestehenden Zuführeinrichtung, wahlweise im einen Fall zum Zuführen und Prägen von runden, im anderen Fall zum Zuführen und Prägen von Vieleckmünzen eingesetzt werden.

Im folgenden soll ein in der Zeichnung dargestelltes Ausführungsbeispiel beschrieben werden.

Es zeigen:
- Fig. 1: die für die Erläuterung der Erfindung wesentlichen Bauteile und deren Anordnung in einem Prägeautomaten in einer Draufsicht,
- Fig. 2: einen Schnitt entsprechend dem Schnittverlauf II-II in Fig. 1 und
- Fig. 3: einen Schnitt entsprechend dem Schnittverlauf III-III in Fig. 1.

In dem Maschinentisch 1 eines Prägeautomaten ist ein im Handel erhältliches Schrittschaltgetriebe 22 angeordnet zur schrittweisen Drehbewegung eines Revolvertellers 23. Das Schrittschaltgetriebe 22 weist eine kontinuierlich umlaufende Kurvenwelle auf zum Antrieb der Steuerkurve für die Schrittschaltung. Der Revolverteller 23 ist mit Aufnahmetaschen 24 zur Aufnahme von Ronden 29, 30 versehen. Mit 2, ersichtlich aus Fig. 2, bzw. 2 und 3, angedeutet in Fig. 1, ist eine bzw. sind zwei Dosiereinrichtungen positioniert mit je einer Dosiertrommel 4, aus der Ronden 29, 30 an je einen Rondenkanal 6, 7 abgeführt werden. Nach dem Passieren einer Rondenkontrolleinrichtung 5 fallen die Ronden 29, 30 in je einen Vereinzelungsschacht 8, 9, aus dem diese vermittels unter jedem Vereinzelungsschacht 8, 9 angebrachter Vereinzelungsschieber 11, 12 einzeln ausgestoßen werden. Während über die Dosiereinrichtung 2, den Rondenkanal 6, den Vereinzelungsschacht 8 und den Vereinzelungsschieber 11 vereinzelte Ringe 29 den Aufnahmetaschen 24 des Revolvertellers 23 zugeführt werden, werden aus einer zweiten und gleichartigen Dosiereinrichtung 3, über einen weiteren Rondenkanal 7 und einen zweiten Vereinzelungsschacht 9 mit einem Vereinzelungsschieber 12 vereinzelte Kerne 30 dem Revolverteller 23 zugeführt, die in die in den Aufnahmetaschen 24 dann bereits vorhandenen Ringe 29 hineingeschoben werden. Die zweite Dosiereinrichtung 3 ist nicht dargestellt worden, da sie entsprechend der Dosiereinrichtung 2 ausgeführt sein kann. Die Bewegungen der Vereinzelungsschieber 11, 12 werden über Rollen 16 von den Steuerkurven 13, 14 abgegriffen. Die Steuerkurve 14 ist direkt auf einer Welle 21 aufgekeilt. Die Welle 21 ist mit der Kurvenwelle innerhalb des Schrittschaltgetriebes 22 drehwirksam verbunden. Die Kurvenwelle in dem Schrittschaltgetriebe 22 und somit die Welle 21 laufen ständig um. Die Drehbewegung der Welle 21 wird über Zahnriemenscheiben 19, Zahnriemen 17, 18 und ein Kegelradgetriebe 20 auf die Steuerkurve 13 übertragen. Es ist beispielsweise auch möglich, die Bewegung jeder Steuerkurve 13, 14 von der Kurvenwelle des Schrittschaltgetriebes 22 aus über ein Kegelradgetriebe direkt anzutreiben. Die Steuerkurven 13, 14 sind so ausgelegt, daß die Vereinzelungsschieber 11, 12 bei Stillstand des Revolvertellers 23 gegen diesen vorgeschoben werden zum Bestücken dessen Aufnahmetaschen 24.

Mit den Sensoren 27, 28 werden das Vorhandensein und die Lage der Ringe 29 und Kerne 30 in den Aufnahmetaschen 24 von dem Erreichen der Prägestation 26 überwacht. Für die einwandfreie Zufuhr der Kerne 30 in die Ringe 29 im Revolverteller 23 ist eine ggf. über eine Anschlagschraube 32 einstellbare federnde Klinke 31 (ersichtlich aus Fig. 3) angebracht. Der an den Revolverteller 23 zu übergebende Kern 30 wird zwischen dem bereits in der Aufnahmetasche 24 befindlichen Ring 29 und der Klinke 31 hindurchgeschoben und von der Klinke 31 unter Federdruck in den Ring 29 abgesenkt. Das Eindrücken des Kernes 30 in den Ring 29 kann auch z.B. vermittels eines kurvengesteuerten Stiftes erfolgen. Führungsleisten 25 sichern die Lage der Ringe 29 und Kerne 30 in den Aufnahmetaschen 24.

## Patentansprüche

1. Prägeautomat für Ring-Kern-Münzen, mit einer Dosiereinrichtung (2) und einem Rondenkanal (6) zum Füllen eines Vereinzelungsschachtes (8), aus dem einzelne Ronden (29) an einen Revolverteller (23, 24) abgegeben werden, um die Ronden (29) einer Prägestation (26) zuzuführen, und mit einem Schrittschaltgetriebe (22) zum schrittweisen Drehantrieb des Revolvertellers (23, 24), **gekennzeichnet durch** die Verwendung einer zweiten Dosiereinrichtung (3), eines weiteren Rondenkanals (7) und eines zweiten Vereinzelungsschachtes (9), wobei die erste Dosiereinrichtung (2) mit Rondenkanal (6) und Vereinzelungsschacht (8) für die Zufuhr von Ringen (29) zum Revolverteller (23, 24), die zweite Dosiereinrichtung (3) mit Rondenkanal (7) und Vereinzelungsschacht (9) für die Zufuhr von Kernen (30) zu dem gleichen Revolverteller (23, 24) ausgebildet und die Vereinzelungsschächte (8, 9) derart angeordnet sind, daß zunächst der Ring (29) an den Revolverteller (23, 24) und nach dessen Drehung um einen oder mehrere Drehschritte der zugehörende Kern (30) an den Revolverteller (23, 24) abgegeben werden und der Kern (30) in dem Ring (29) gemeinsam mit diesem der Prägestation (26) zugeführt wird.

2. Prägeautomat nach Anspruch 1, **dadurch gekennzeichnet,** daß die Bewegung der Vereinzelungsschieber (11, 12) in jedem Vereinzelungsschacht (8, 9) von einem gemeinsamen Stellmittel aus im Gegentakt zur Schrittbewegung des Revolvertellers (23, 24) erfolgt.

3. Prägeautomat nach Anspruch 2, **gekennzeichnet durch** Bewegungsübertragungs- und Umlenkmittel (21, 19, 18, 20, 17) zum Antrieb von Steuerkurven (13, 14) für die zeitgleiche Bewegung der Vereinzelungsschieber (11, 12), mit einer Antriebswelle (21), die von der Kurvenwelle des Schrittschaltgetriebes (22) drehbeaufschlagt ist.

## Claims

1. Automatic stamp for annular-core coins, having a metering device (2) and a disc duct (6) for filling a separating chute (8) from which individual discs (29) are emitted to a revolver plate (23, 24) in order to feed the discs (29) to a stamping station (26), and having a stepping drive (22) for rotationally driving the revolver plate (23, 24) in a step-by-step manner, **characterised by** the use of a second metering device (3), of a further disc duct (7) and of a second separating chute (9), the first metering device (2) being constructed with a disc duct (6) and separating chute (8) for feeding rings (29) to the revolver plate (23, 24), the second metering device (3) being constructed with a disc duct (7) and separating chute (9) for feeding cores (30) to the same revolver plate (23, 24), and the separating chutes (8, 9) being arranged in such a manner that the ring (29) is initially emitted to the revolver plate (23, 24) and, after the latter has rotated through one or more rotation steps, the associated core (30) being emitted to the revolver plate (23, 24), and the core (30), in the ring (29) being fed jointly with said ring to the stamping station (26).

2. Automatic stamp according to Claim 1, **characterised in that** the separating slides (11, 12) are moved in each separating chute (8, 9) by a common actuating means in antiphase to the stepping movement of the revolver plate (23, 24).

3. Automatic stamp according to Claim 2, **characterised by** movement transmission and deflection means (21, 19, 18, 20, 17) for driving control cams (13, 14) for the synchronised movement of the separating slides (11, 12), having a drive shaft (21) which is acted on in rotation by the cam shaft of the stepping drive (22).

## Revendications

1. Machine automatique pour frapper des pièces de monnaie à noyau et anneau, comportant un dispositif doseur (2) et un canal à flans (6) pour remplir une cheminée de séparation (8) à partir de laquelle des flans (29) sont délivrés individuellement à un plateau revolver (23, 24) pour être amenés à un poste de frappe (26), et un mécanisme de transmission pas à pas (22) pour entraîner le plateau revolver (23, 24) en rotation pas à pas, **caractérisée** par l' utilisation d'un second dispositif doseur (3), d'un autre canal à flans (7) et d'une seconde cheminée de séparation (9), de sorte que le premier dispositif doseur (2), avec le canal à flans (6) et la cheminée de séparation (8) qui lui sont associés, sert à amener des anneaux (29) au plateau revolver (23, 24), le second dispositif doseur (3), avec le canal à flans (7) et la cheminée de séparation (9) qui lui sont associés, sert à amener des noyaux (30) au même plateau revolver (23, 24) et les cheminées de séparation (8, 9) sont disposées de telle manière que l'anneau (29) est délivré en premier au plateau revolver (23, 24) et, après rotation du plateau sur un ou plusieurs pas, le noyau correspondant (30) est délivré au plateau revolver (23, 24) et le noyau (30) placé dans l'anneau (29) est amené avec celui-ci au poste de frappe (26).

2. Machine selon la revendication 1, **caractétisée** en ce que le mouvement des tiroirs de séparation (11, 12) dans les cheminées de séparation respectives (8, 9) est produit par un actionneur commun, à contretemps par rapport au mouvement pas à pas du plateau revolver (23, 24).

3. Machine selon la revendication 2, **caractérisée** par des moyens de transmission et de renvoi (21, 19, 18, 20, 17) de l'entraînement à partir de cames (13, 14) pour produire le mouvement synchrone des tiroirs de séparation (11, 12), ces moyens comportant un arbre d' entraînement (21) qui est entraîné en rotation par l'arbre à cames du mécanisme de transmission pas à pas (22).
